# FASCICULE DE BREVET EUROPEEN

(11) **EP 0 385 903 B1**
(45) Date de publication et mention de la délivrance du brevet: **30.06.1993**
(21) Numéro de dépôt: 90460012.9
(22) Date de dépôt: 02.03.1990
(51) Int. Cl.: B63B 35/38

(54) **Ensemble flottant, tel qu'un ponton, formé de corps flottants élémentaires assemblables au moyen de clés**
Schwimmendes System, wie ein Ponton, zusammengesetzt aus schwimmenden, mittels Schlüssel montierbaren Bauelementen
Floating assembly such as a pontoon, formed of single floating bodies joined together by means of keys

(30) Priorité: 02.03.1989 FR 8902881
(43) Date de publication de la demande: 05.09.1990
(73) Titulaire: S.A. ATELIERS POLYVALENTS CHATEAUNEUF (APC), 35430 Chateauneuf d'Ille-et-Vilaine (FR)
(72) Inventeur: Juhere, Yannick Jules Jean, F-35400 Saint Malo (FR)
(74) Mandataire: Le Guen, Louis François

(56) Documents cités:
- EP-A- 0 026 758
- FR-A- 2 147 856
- US-A- 4 604 962

## Description

La présente invention concerne des pontons flottants ou des embarcadères formés de corps flottants séparés qui sont assemblés par des clés d'assemblage.

On connaît déjà de tels pontons ou embarcadères tels que ceux qui sont décrits dans les documents FR-A-2 198 450 et FR-A-2 207 054. Dans le premier document cité, chaque corps flottant est constitué par un caisson présentant, en plan, la forme d'un polygone comportant, au moins à ses sommets, des moyens de fixation pour son accollement à un corps flottant analogue. Chaque arête verticale du caisson présente une partie en creux, pour loger une partie correspondante d'une clé verticale cylindrique, et un canal vertical en face de chaque creux. La clé comporte une flasque supérieur et un flasque inférieur percés de trous à aligner avec les canaux. Des broches verticales passées dans les trous et les canaux solidarisent les coins et la clé.

Dans le second document cité, les corps flottants élémentaires présentent une section horizontale sensiblement rectangulaire et ils sont reliés ensemble par leurs faces verticales. Deux faces à assembler possèdent l'une des parties mâles et l'autre des parties femelles qui s'emboîtent les unes dans les autres et qui sont maintenues emboîtées par des broches verticales.

Dans ces deux exemples de corps flottants modulaires, des canaux verticaux sont nécessaires pour le passage des broches. Comme ces canaux sont relativement longs et d'un diamètre relativement petit, ils sont difficiles à fabriquer et augmentent le coût de fabrication.

On connaît également un type de ponton composé de corps flottants modulaires formés chacun d'un caisson de forme cubique dont les arêtes verticales arrondies portent chacune une patte mince horizontale percée d'un trou central. Les quatre pattes d'un caisson cubique sont placées à des hauteurs différentes de façon qu'à la jonction de quatre caissons cubiques on puisse superposer leurs pattes adjacentes et passer, dans leurs quatre trous alignés une clé cylindrique verticale. Les caissons sont en matière plastique résistante et moulable, mais la fabrication des pattes complique la forme du moule. En pratique, les parties supérieures et inférieures des caissons sont fabriquées séparément avant d'être soudées l'une à l'autre. Il en résulte un coût de fabrication important.

Un objet de la présente invention consiste à prévoir un corps flottant modulaire pour ponton qui évite les inconvénients mentionnés ci-dessus, qui soit d'une fabrication facile et d'un coût réduit.

Suivant une caractéristique de l'invention, il est prévu un ensemble flottant, tel qu'un ponton flottant, formé de corps flottants élémentaires assemblables au moyen de clés d'assemblage, chaque corps flottant ayant des arêtes verticales qui ont chacune la forme d'un premier creux cylindrique, élargie dans sa partie supérieure, la face inférieure de chaque corps flottant élémentaire comportant, dans le voisinage du bas de chaque arête, une cavité ouverte vers le bas avec une fente verticale reliant le bas de la cavité et le bas du premier creux, chaque clé d'assemblage se composant d'une vis et d'un écrou dans lequel se visse la base de la vis, la vis étant prévue pour se loger dans les premiers creux des corps flottants élémentaires et l'écrou portant des branches horizontales qui chacune porte une boule prévue pour s'adapter dans une cavité comme la branche, qui la porte, dans la fente correspondante.

Suivant une autre caractéristique, la vis de chaque clé comporte un corps cylindrique s'adaptant partiellement dans chaque premier creux et prolongée vers le bas par une base filetée de rayon plus petit.

Suivant une autre caractéristique, chaque cavité est prévue dans le plafond d'un second creux cylindrique prévu dans la face inférieure du corps flottant élémentaire, ledit second creux étant quasi-cylindrique de rayon plus grand que celui du premier creux et ayant le même axe vertical que celui-ci.

Suivant une autre caractéristique, chaque corps flottant élémentaire a une section horizontale sensiblement rectangulaire, chaque premier creux s'étendant sur 90° et l'écrou de chaque clé portant quatre branches horizontales espacées angulairement de 90°.

Suivant une autre caractéristique, la section rectangulaire a la forme d'un carré.

Suivant une autre caractéristique, chaque cavité est cylindrique circulaire et chaque boule est sphérique.

Suivant une autre caractéristique, la partie élargie en haut de chaque premier creux est conique, comme la tête de la vis de chaque clé.

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels:
la Fig. 1 est une vue en plan de quatre corps flottants modulaires, suivant l'invention, qui ont été assemblés au moyen d'une clé, suivant l'invention,
La Fig. 2 est une vue de dessous d'un corps de la Fig. 1 qui est accroché à la partie correspondante de la clé, et
la Fig. 3 montre une coupe verticale de l'ensemble de la Fig. 2, suivant la ligne III-III de la Fig. 2.

Les quatre corps 1 à 4 de la Fig. 1 sont chacun des caissons de forme générale cubique, qui sont assemblés au moyen d'une clé 5. De préférence, les caissons comportent une sorte de peau étanche en polyéthylène et sont creux ou remplis d'une mousse de matière plastique de faible densité rendant le caisson insubmersible. Chacune des arêtes verticales d'un caisson a la forme d'un creux cylindrique 6 s'étendant sur un quart de cercle. La partie supérieure de chaque creux 6 est prolongée vers le haut par un creux conique 7 s'évasant vers le haut.

La face supérieure 8 est légèrement bombée et sa surface comporte, de préférence, des stries antidérapantes. Chaque face latérale d'un caisson est plane entre les deux creux 6 adjacents.

Comme le montrent les Figs. 2 et 3, la face inférieure 9 d'un caisson comporte, à chaque coin, un creux cylindrique 10 de rayon nettement plus important que le rayon d'un creux 6, mais s'étendant aussi sur un quart de cercle. Le creux 10 comporte donc une paroi latérale 11 et un plafond 12. Dans le plafond 12 est prévue une cavité cylindrique 13 s'étendant sur un cercle complet dont le centre 14 se trouve sur la diagonale aboutissant au coin correspondant. Dans la direction de la même diagonale, en s'éloigant du centre 14, une fente verticale 15 est prévue pour faire communiquer le bas de la cavité 13 et le bas du creux 6.

Comme le montrent en détail les Figs. 2 et 3, la clé 5 se compose essentiellement de deux parties, une partie supérieure en forme de vis et une partie inférieure en forme d'écrou. La partie supérieure se compose d'un cylindre circulaire vertical 16 surmonté d'une tête de vis 17. Le rayon du cylindre 16 est égal, au jeu nécessaire près, à celui des creux 6 et la tête 17 est conique comme les creux coniques 7, avec le même angle au sommet. De plus, comme le montre la Fig. 3, la face supérieure de la vis 17 est légèrement bombée. La partie cylindrique 16 est prolongée vers le bas par une tige filetée 18.

La partie inférieure de la clé se compose d'un écrou 19 qui porte quatre branches horizontales 20 qui sont espacées angulairement de 90°. Chaque branche porte, à son autre extrémité, une boule 21. Chaque branche 20 a un diamètre pratiquement égal à la largeur d'une fente verticale 15 et chaque boule 21 a un rayon correspondant au rayon de la cavité 13 dont la profondeur est sensiblement égale au diamètre d'une boule 21.

Comme le montrent les Figs. 2 et 3, pour assembler un corps flottant 1 à 4 avec la clé 5, on commence à prendre un écrou 19 et à introduire une de ses boules 21 dans une des cavités 13 du corps, en prenant soin de faire passer la branches correspondante 20 dans la fente associée 15. Pour assembler trois autres corps au moyen du même écrou 19, on procède de la même manière. Il suffit alors de descendre un cylindre 16 dans le trou cylindrique formé par les quatre corps ainsi assemblés et de visser la tige filetée 18 dans le trou taraudé de l'écrou 19. Une fois le vissage terminé, la tête conique 17 recouvre complètement le cône creux formé de quatre parties 7.

Il apparaîtra, à l'évidence, que la clé 5 assure un assemblage solide entre les corps flottants, que l'assemblage est praticulièrement facile, sans se préoccuper du sens des corps, et que l'opération peut être répétée à l'infini.

A l'intérieur du caisson, immédiatement sous la face 8, sont, de préférence, prévus des goussets verticaux tels que les goussets 22, Fig. 3, qui sont orientés selon les diagonales de la face 8.

Bien entendu, la section horizontale des caissons pourrait être rectangulaire au lieu de carrée, la section carrée offrant toutefois une plus grande souplesse d'utilisation.

## Revendications

1. Ensemble flottant, tel qu'un ponton flottant, formé de corps flottants élémentaires assemblables au moyen de clés d'assemblage, caractérisé en ce que chaque corps flottant élémentaire (1 à 4) a des arêtes verticales qui ont chacune la forme d'un premier creux cylindrique (6), élargie dans sa partie supérieure, la face inférieure (9) de chaque corps flottant élémentaire comportant, dans le voisinage du bas de chaque arête, une cavité (13) ouverte vers le bas avec une fente verticale (15) reliant le bas de la cavité (13) et le bas du premier creux (6), chaque clé d'assemblage (5) se composant d'une vis (16) et d'un écrou (19) dans lequel se visse la base de la vis (16), la vis étant prévue pour se loger dans les premiers creux (6) des corps flottants élémentaires (1 à 4) et l'écrou (19) portant des branches horizontales (20) qui chacune porte une boule (21) prévue pour s'adapter dans une cavité (13) comme la branche (20), qui la porte, dans la fente (15) correspondante.

2. Ensemble flottant suivant la revendication 1, caractérisé en ce que la vis de chaque clé (5) comporte un corps cylindrique (16) s'adaptant partiellement dans chaque premier creux (6) et prolongée vers le bas par une base filetée de rayon plus petit.

3. Ensemble flottant suivant la revendication 1 ou 2, caractérisé en ce que chaque cavité (13) est prévue dans le plafond (12) d'un second creux cylindrique (10) prévu dans la face inférieure (9) du corps flottant élémentaire, ledit second creux (10) étant quasi-cylindrique de rayon plus grand que celui du premier creux (6) et ayant le même axe vertical que celui-ci.

4. Ensemble flottant suivant l'une des revendications 1 à 3, caractérisé en ce que chaque corps flottant élémentaire (1 à 4) a une section horizontale sensiblement rectangulaire, chaque premier creux (6) s'étendant sur 90° et l'écrou (19) de chaque clé portant quatre branches horizontales (20) espacées angulairement de 90°.

5. Ensemble flottant suivant la revendication 4, caractérisé en ce que la section rectangulaire a la forme d'un carré.

6. Ensemble flottant suivant l'une des revendications 1 à 5, caractérisé en ce que chaque cavité (13) est cylindrique circulaire et chaque boule (21) est sphérique.

7. Ensemble flottant suivant l'une des revendications 1 à 6, caractérisé en ce que la partie élargie en haut de chaque premier creux (6) est conique, comme la tête de la vis de chaque clé (5).

## Patentansprüche

1. Schwimmendes System, wie ein schwimmender Ponton, zusammengesetzt aus schwimmenden, mittels Schlüssel montierbaren Bauelementen, **dadurch gekennzeichnet**, daß jedes schwimmende Bauelement (1 bis 4) vertikale Kanten aufweist, die jede die Form einer ersten zylinderförmigen Vertiefung (6) haben, die in ihrem oberen Teil vergrößert ist, daß die untere Fläche (9) jedes schwimmenden Bauelementes im Nachbarbereich der unteren Enden jeder Kante eine zum unteren Ende offene Höhlung (13) mit einem vertikalen Fenster (15) aufweist, das das untere Ende der Höhlung (13) und das untere Ende der Vertiefung (6) miteinander verbindet, daß jeder Montierschlüssel (5) sich aus einer Schraube (16) und einer Mutter (19) zusammensetzt, in die das untere Ende der Schraube (16) eingreift, daß die Schraube dazu vorgesehen ist, in den ersten Vertiefungen der schwimmenden Bauelemente (1 bis 4) zu ruhen, und daß die Schraube (19) horizontale Arme (20) aufweist, die jede einen Kopf (21) tragen, die dafür vorgesehen ist, sich in eine Höhlung (13) ebenso einzupassen wie der sie tragende Arm (20) in dem zugehörigen Fenster (15).

2. Schwimmendes System nach Anspruch 1, **dadurch gekennzeichnet**, daß die Schraube jedes Schlüssels (5) einen zylinderförmigen Körper (16) enthält, der sich teilweise in jede erste Vertiefung (6) einpaßt und über sein unteres Ende hinaus durch ein mit einem Gewinde versehenes Unterteil mit kleinerem Durchmesser verlängert ist.

3. Schwimmendes System nach Anspruch 1 oder 2, **dadurch gekennzeichnet**, daß jede Höhlung (13) in dem Boden (12) einer zweiten zylinderförmigen Vertiefung (10) in der unteren Fläche (9) des schwimmenden Bauelementes vorgesehen ist, daß die zweite Vertiefung (10) quasi-zylinderförmig mit größerem Durchmesser als dem der ersten Vertiefung (6) ausgebildet ist und dieselbe vertikale Achse wie diese hat.

4. Schwimmendes System nach einem der Ansprüche 1 - 3, **dadurch gekennzeichnet**, daß jedes schwimmende Bauelement (1 bis 4) einen horizontalen, im wesentlichen rechteckförmigen Abschnitt aufweist, daß sich jede erste Vertiefung (6) über 90° erstreckt und daß die Mutter (19) jedes Schlüssels vier um 90° gegeneinander winkelversetzte horizontale Arme (20) trägt.

5. Schwimmendes System nach Anspruch 4, **dadurch gekennzeichnet**, daß der rechteckförmige Querschnitt die Form eines Quadrates hat.

6. Schwimmendes System nach einem der Ansprüche 1 - 5, **dadurch gekennzeichnet**, daß jede Höhlung (13) kreisförmig zylindrisch und jeder Kopf kugelförmig ist.

7. Schwimmendes System nach einem der Ansprüche 1 - 6, **dadurch gekennzeichnet**, daß der in der Höhe vergrößerte Teil jeder ersten Vertiefung (6) ebenso konisch ist wie der Kopf der Schraube jedes Schlüssels (5).

## Claims

1. Floating assembly such as a pontoon, formed of single floating bodies joined together by means of assembling keys, characterised in that each single floating body (1 to 4) has vertical edges each having the shape of a first cylindrical recess (6), the upper part of which is widened, the lower face (9) of each single floating body comprising, near the lower part of each edge, a downwardly open cavity (13) with a vertical groove (15) connecting the lower part of the cavity (13) and the lower part of the first recess (6), each assembling key (5) consisting of a bolt (16) and a nut (19) into which the lower part of the bolt (16) is screwed, the bolt being adapted to be accommodated in the first recesses (6) of the single floating elements (1 to 4) and the nuts being provided with horizontal arms (20) each being provided with a ball (21) adapted to fit into a cavity (13) as is the arm (20), which carries it, in the corresponding groove (15).

2. Floating assembly according to claim 1, characterised in that the bolt of each key (5) comprises a cylindrical body (16) which partly fits into each first recess (6) and which is extended downwards by a threaded lower end of smaller radius.

3. Floating assembly according to claim 1 to 2, characterised in that each cavity (13) is formed in the upper part of a second cylindrical recess (10) formed in the lower face (9) of the single floating element, said second recess (10) being quasi-cylindrical with a radius greater than that of the first recess and having the same vertical axis as this.

4. Floating assembly according to one of claims 1 to 3, characterised in that each single floating body (1 to 4) has a substantially rectangular horizontal section, that each first recess (6) extends over 90° and that the nut (19) of each key is provided with four horizontal arms (20) angularly spaced 90°.

5. Floating assembly according to claim 4, characterised in that the rectangular section is of square shape.

6. Floating assembly according to one of claims 1 to 5, characterised in that each cavity (13) is circularly cylindrical and that each ball (21) is spherical.

7. Floating assembly according to one of claims 1 to 6, characterised in that the widened portion in the upper part of each first recess (6) is conical, as is the head of the bolt of each key (5).
